# FASCICULE DE BREVET EUROPEEN

(11) **EP 0 504 126 B1**
(45) Date de publication et mention de la délivrance du brevet: **22.03.1995**
(21) Numéro de dépôt: 92870031.9
(22) Date de dépôt: 25.02.1992
(51) Int. Cl.: A47C 23/06

(54) **Embout destiné à assujettir les extrémités des lattes de bois appartenant à un sommier à lattes**
Lagerkörper für die Enden der Holzlatten eines Lattenrostes
Supporting body for the ends of the slats of a slatted bed base

(30) Priorité: 08.03.1991 BE 9100219
(43) Date de publication de la demande: 16.09.1992
(73) Titulaire: SEDAC-MECOBEL N.V./S.A., B-8610 Wevelgem (BE)
(72) Inventeur: Brossier, Jean, F-72190 Coulaines (FR)
(74) Mandataire: Pieraerts, Jacques

(56) Documents cités:
- BE-A- 904 107
- FR-A- 2 024 971

## Description

Cette invention concerne un embout destiné à assujettir les extrémités des lattes de bois appartenant à un sommier à lattes, cet embout étant formé par un logement ouvert sur un de ses côtés et présentant, pour le reste, une face supérieure, un fond et trois faces latérales dont les dimensions définissent celles de l'extrémité de la latte à saisir, et à l'intérieur de l'embout étant prévu au moins un crochet sur la face interne d'un des côtés du logement et présentant une section longitudinale telle que ce crochet puisse sauter dans une encoche de l'extrémité de la latte, prévue à cet effet, lorsque cette extrémité est enfoncée dans l'embout.

Il existe de nombreux types d'embout qui sont en usage depuis fort longtemps et sont destinés à être glissés sur les extrémités des lattes d'un sommier à lattes. De tels embouts ont une exigence qui est de permettre une fixation solide des lattes par rapport aux profilés de support.

De plus, la liaison entre les extrémités des lattes et les profilés de support doit demeurer silencieux. D'un point de vue constructif la fixation à la machine des embouts sur les profilés de support doit pouvoir se faire sans encombres.

Un embout de ce type est décrit par le brevet BE 904.107. Quoique ce type d'embout constitue un progrès par rapport à l'état antérieur, il présente l'inconvénient de ne pouvoir être fixé qu'à la main et sa fixation sur un élément de cadre ou tout autre profilé ne peut strictement se faire qu'en fonction du l'emplacement des trous prévus à cet effet dans les profilés de support ou cadre. Cet embout manque donc de flexibilité et sa fixation à la machine sur de tels profilés n'est pas possible.

D'autre part, le brevet FR 2 024 971 décrit un embout conçu dans le même but et qui peut être considéré comme relativement satisfaisant. Il manque cependant à cet élément la robustesse des éléments équivalents selon l'invention et ceci essentiellement en raison du fait que l'effet combiné d'élasticité et de robustesse requis par ces éléments n'est pas assuré par les structures selon ce brevet français.

Pour réaliser les objectifs détaillés ci-dessus, l'embout conforme à l'invention est caractérisé en ce que au moins une protubérance, à tête élargie, fait saillie sous le fond, qui peut être enfoncée étroitement dans un passage correspondant ménagé dans un profilé de support perforé à cet effet, protubérance qui présente, dans le sens longitudinal, une ouverture radiale qui est éloignée de l'extrémité libre de la protubérance, afin de préserver l'intégrité de cette extrémité libre de la protubérance et qui permet une compression suffisante de la protubérance lorsque celle-ci est enfoncée étroitement dans le profilé de support perforé.

D'autres détails et avantages de l'invention ressortiront de la description qui sera donnée ci-après d'un embout destiné à assujettir les extrémités de lattes de bois appartenant à un sommier à lattes.

Cette description n'est donnée qu'à titre d'exemple et ne limite pas l'invention. Les notations de référence se rapportent aux figures ci-jointes.

La figure 1 est une vue en plan de l'embout selon l'invention dans lequel l'extrémité d'une latte est glissée.

La figure 2 est une coupe selon la ligne II-II de la figure 1.

La figure 3 est une coupe selon la ligne III-III de la figure 1.

L'embout représenté par ces figures est constitué d'un logement 1 présentant un côté ouvert, c.à.d. le côté par lequel l'extrémité d'une latte 2 peut être enfoncée dans l'embout, un fond 3, une face supérieure 4 et trois parois latérales 5.

A l'intérieur, le logement 1 possède un crochet 6 qui fait saillie hors du fond 3 et qui, lorsque l'extrémité de la latte est introduite dans le logement 1, saute dans le trou 7 prévu dans cette extrémité de latte.

Le fond 3 présente en-dessous au moins une, mais de préférence deux, protubérances 8 présentant une tête élargie 9 grâce à laquelle le logement 1 peut être fixé par rapport à un profilé de soutien situé en-dessous.

Le profilé de soutien qui n'est pas représenté aux figures, présente des perforations appropriées dans lesquelles la tête élargie 9 peut être enfoncée et grâce auxquelles les protubérances 8 demeurent bloquées. Pour permettre l'enfoncement de la protubérance 8, la tête élargie 9 de celle-ci doit pouvoir être légèrement comprimée. A cet effet, des ouvertures radiales 10 sont prévues.

Grâce à la présence de ces ouvertures radiales, la tête élargie 9 de la protubérance 8 peut aisément traverser tes perforations du profilé de soutien.

Les petits modèles peuvent se contenter d'une seule protubérance. Dans d'autres formes d'exécution, deux protubérances de l'espèce sont prévues.

Grâce à ta structure de l'embout selon l'invention, une liaison solide et indéfectible se réalise entre une latte et un profilé de support. Il est entendu que des modifications pourraient être apportées à l'invention sans sortir du cadre de la présente demande de brevet.

## Revendications

1. Embout destiné à assujettir les extrémités des lattes de bois appartenant à un sommier à lattes, cet embout étant formé par un logement (1) ouvert sur un de ses côtés et présentant, pour le reste, une face supérieure (4), un fond (3) et trois faces latérales (5) dont les dimensions définissent celles de l'extrémité de la latte (2) à saisir, et à l'intérieur de l'embout étant prévu au moins un crochet (6) sur la face interne d'un des côtés du logement (1) et présentant une section longitudinale telle que ce crochet (6) puisse sauter dans une encoche (7) de l'extrémité de la latte (2), prévue à cet effet, lorsque cette extrémité est enfoncée dans l'embout,
caractérisé en ce que au moins une protubérance (8), à tête élargie, fait saillie sous le fond (3), qui peut être enfoncée étroitement dans un passage correspondant ménagé dans un profilé de support perforé à cet effet, protubérance (8) qui présente, dans le sens longitudinal, une ouverture radiale (10) qui est éloignée de l'extrémité libre de la protubérance (8), afin de préserver l'intégrité de cette extrémité libre de la protubérance et qui permet une compression suffisante de la protubérance lorsque celle-ci est enfoncée étroitement dans le profilé de support perforé.

2. Embout selon la revendication 1, caractérisé en ce que le crochet précité (6) se trouve à l'intérieur du logement sur le fond (3) de celui-ci.

## Claims

1. Joining piece designed to secure the ends of the wooden slats belonging to a slatted bed base, this joining piece being formed by a housing (1) open on one of its sides and having, for the remainder, a top face (4), a base (3) and three lateral faces (5) whose dimensions define those of the end of the slat (2) to be gripped, and on the inside of the joining piece there being provided at least one hook (6) on the inner face of one of the sides of the housing (1) and having a longitudinal section such that the hook (6) is able to snap into a recess (7) at the end of the slat (2), provided for this purpose, when this end is pushed into the joining piece, characterised in that at least one protuberance (8), with an enlarged head, projects beneath the base (3), which can be pushed tightly into a corresponding passage provided in a supporting profiled member perforated for this purpose, a protuberance (8) which has, in the longitudinal direction, a radial opening (10) which is distant from the free end of the protuberance (8), in order to preserve the integrity of this free end of the protuberance and which allows sufficient compression of the protuberance when the latter is pushed tightly into the perforated supporting profiled member.

2. Joining piece according to Claim 1, characterised in that the aforementioned hook (6) is situated on the inside of the housing, on the base (3) of the latter.

## Patentansprüche

1. Lagerkörper für die Enden der Holzlatten eines Lattenrostes, wobei dieser Lagerkörper gebildet wird durch eine Aufnahme (1), offen auf einer ihrer Seiten und im übrigen eine Oberseite (4), einen Boden bzw. eine Unterseite (3) und drei seitliche Seiten (5) aufweisend, deren Abmessungen die des Endes der festzuhaltenden Latte (2) definieren, und, im Innern des Lagerkörpers, auf der Innenfläche von einer der Seiten der Aufnahme (1), wenigstens einen Haken (6) mit einem derartigen Längsquerschnitt, daß dieser Haken (6) in eine zu diesem Zweck vorgesehene Aussparung (7) des Endes der Latte (2) springen kann, wenn dieses Ende in den Lagerkörper hineingedrückt wird,
**dadurch gekennzeichnet,**
daß wenigstens ein Höcker (8) mit verbreitertem Kopf aus dem Boden (3) vorsteht, der eng bzw. fest in einen entsprechenden Durchlaß hineingedrückt werden kann, angebracht in einem zu diesem Zweck perforierten Trägerprofil, wobei dieser Höcker (8) in Längsrichtung eine radiale Öffnung (10) aufweist, die beabstandet ist von dem freien Ende des Höckers (8), um die Integrität dieses freien Endes des Höckers zu wahren, und die ein ausreichendes Zusammendrücken des Höckers ermöglicht, wenn dieser fest in das perforierte Trägerprofil hineingedrückt wird.

2. Lagerkörper nach Anspruch 1, dadurch gekennzeichnet, daß der vorerwähnte Haken (6) sich im Innern des Lagers befindet, auf dem Boden (3) von diesem.
